# EUROPÄISCHE PATENTSCHRIFT

(11) **EP 0 602 321 B1**
(45) Veröffentlichungstag und Bekanntmachung des Hinweises auf die Patenterteilung: **17.01.1996**
(21) Anmeldenummer: 93113969.5
(22) Anmeldetag: 01.09.1993
(51) Int. Cl.: F02F 1/14, F01P 3/02

(54) **Kühleinrichtung für Flammringe bzw. für den Kopf einer Laufbuchse**
Cooling device for combustion chamber opening or cylinder liner head
Dispositif de refroidissement de l'anneau de feu respectivement de la tête de la chemise du cylindre

(30) Priorität: 16.12.1992 DE 4242473
(43) Veröffentlichungstag der Anmeldung: 22.06.1994
(73) Patentinhaber: Krupp MaK Maschinenbau GmbH, D-24159 Kiel (DE)
(72) Erfinder: Schacht, Hans-Jürgen, D-24214 Gettorf (DE)
(74) Vertreter: Hansmann, Dierk, Dipl.-Ing.

(56) Entgegenhaltungen:
- EP-A- 0 094 982
- DE-C- 317 749
- US-A- 5 150 668

## Beschreibung

Die Erfindung bezieht sich auf eine Kühleinrichtung für einen Flammring bzw. für den Kopf einer Laufbuchse einer Hubkolben-Diesel-Brennkraftmaschine, die einen den Flammring bzw. den Kopf der Laufbuchse umgebenden Kühlwasserring sowie direkt im Flammring bzw. im Kopf der Laufbuchse angeordnete und voneinander getrennte Kanäle mit Wasserauslaß-und Wassereinlaßöffnungen aufweist.

Eine Anordnung dieser Art ist bereits aus der DE-C 317 749 bekannt. Es hat sich gezeigt, daß bei Diesel-Motoren treten im Bereich des Laufbuchsenkopfes bzw. des Flammringes während des Arbeitsprozesses des Motors Temperaturen auftreten, die eine ständige und wirkungsvolle Kühlung erforderlich machen. Hierzu reichen die bekannten Kühlwasser führenden Ringkanäle zwischen Laufbuchsen bzw. Flammring und umgebendem Kühlwasserring nicht aus.

Aus der EP-A-0 094 982 ist eine Kühleinrichtung in einem Zylinderkopf einer Brennkraftmaschine bekannt, bei der die tangentialen Kanäle in Ringräume einer umgebenden Buchse einmünden und aus den Ringräumen wird das Wasser durch Kühlbohrungen nach außen abgeleitet. Eine unmittelbare Verbindung zwischen den Ringräumen ist nicht vorgesehen.

Aufgabe der Erfindung ist es, eine Kühleinrichtung zu schaffen, die in einfacher Weise im Kopf der Laufbuchse oder im Flammring herstellbar ist und einen kontinuierlichen Kühlwasserdurchfluß bzw. -austausch von einer Ringkammer zur anderen Ringkammer zur Erzielung einer optimalen Kühlung der Laufbuchse und/oder des Flammringes gewährleistet.

Diese Aufgabe wird erfindungsgemäß dadurch gelöst, daß die Kanäle jeweils einen tangentialen Verlauf zur Innenbohrung des Flammrings bzw. des kopfes der Laufbuchse aufweisen, und daß zwischen dem Kühlwasserring und dem Flammring bzw. dem Kopf der Laufbuchse ein enger, übereinanderliegende Kühlwasser-Ringkanäle miteinander verbindender Ringspalt vorgesehen ist und daß die Kanäle jeweils in verschiedenen Schrägebenen angeordnet sind, wobei die Wassereinlaßöffnungen in den unteren Kühlwasser-Ringkanal und die Wasserauslaßöffnungen in den oberen Kühlwasser-Ringkanal münden. Weitere vorteilhafte Ausgestaltungen werden durch die Merkmale der Unteransprüche gekennzeichnet.

Die mit der Erfindung hauptsächlich erzielten Vorteile bestehen darin, daß bei einer Anordnung der Kühleinrichtung, welche aus mehreren wasserführenden Durchgangskanäle besteht, die tangierend zur Innenbohrung der Laufbuchse bzw. des Flammringes angeordnet sind, eine kontinuierliche Durchströmung von Kühlwasser gewährleistet ist. Die Anordnung der Kanäle ist so gewählt, daß der gesamte Ringbereich mit Kanälen durchsetzt ist und somit die heißesten Bereiche der Laufbuchse bzw. des Flammringes bzw. der Innenbohrung gleichmäßig kühlbar sind.

Die Kanäle sind vorzugsweise in Schrägebenen so gelegt, daß eine Kühlwasser-Verbindung von einem unteren Kühlwasser-Ringraum zu einem darüber angeordneten weiteren Kühlwasser-Ringraum durch geradlinige, als Bohrungen hergestellte Kanäle erfolgen kann.

Es ist zwischen dem Flammring bzw. der Laufbuchse und einer umgebenden Kühlwasserbuchse ein die beiden übereinanderliegenden Kühlwasser-Ringräume verbindender enger Spalt vorgesehen.

Die schräg verlaufenden Kanäle in der Laufbuchse bzw. im Flammring sind getrennt von zueinander angeordnet, so daß jeweils gesonderte Kühlwasserströme dem einen Ringraum zu dem anderen Ringraum befördert werden kann und somit eine optimale Kühlung erzielt wird.

Ein Ausführungsbeispiel der Erfindung ist in der Zeichnung dargestellt und wird im folgenden näher beschrieben. Es zeigen:
- Fig. 1: einen Schnitt durch eine Laufbuchse mit Flammring und umgebendem Kühlwasserring,
- Fig. 2: eine Ausführung eines Flammringes bei dem die tangentialen Bohrungen in die Schnittebene projiziert sind,
- Fig. 3: eine Draufsicht auf einen Flammring bzw. auf eine Laufbuchse mit tangentialen zur Innenbohrung verlaufenden Kanälen, u n d
- Fig. 4: eine teilweise Seitenansicht zu Fig. 3.

Wie in Fig. 1 näher dargestellt, ist in einem Dieselmotor zwischen dem Zylinderkopf 1 und einer Laufbuchse 2 ein Flammring 3 angeordnet, welcher von einem Kühlwasserring 4 umschlossen ist. Dieser umgibt einen Kühlwasserraum, bestehend aus einem unteren Kühlwasser-Ringraum 5 und einem darüber angeordneten weiteren Kühlwasser-Ringraum 6. Diese beiden Räume 5 und 6 sind über einen Ringspalt 7 untereinander verbunden, der sich entweder zwischen dem Flammring 3 und dem Kühlwasserring 4 oder bei einer Ausführung ohne Flammring 3 zwischen dem Kopf 2a der Laufbuchse 2 und dem Ring 4 befindet.

Die Kühleinrichtung kann im Kopf 2a der Laufbuchse 2 oder bei Anordnung mit einem Flammring 3 in diesem vorgesehen sein.

Wie in Fig. 1 in Verbindung mit Fig. 2 näher gezeigt, kann im Bereich des engen Spaltes 7 ein gekrümmter Verbindungskanal 8 vorgesehen sein. Dieser weist eine untere Einlaßöffnung 9 sowie eine obere Auslaßöffnung 10 auf. Hierdurch wird die Randzone des Flammringes 2 bzw. des Kopfes 2a der Laufbuchse 2a optimal mit Kühlwasser vom unteren Ringraum 5 zum oberen Ringraum 6 durchströmt.

Desweiteren sind auch eine Vielzahl von Kanälen 11 bis 18 im Flammring 3 bzw. im Kopf 2a der Laufbuchse 2 angeordnet. Diese Kanäle sind jeweils tangential und nahe zur Innenbohrung vorgesehen. Sie umgeben die Innenbohrung 20 bzw. 21 in der Weise, daß jeweils - in Draufsicht gesehen - vier Kanäle 11 bis 14 eine quadratische Formation bilden und weitere vier Kanäle 11 bis 14 versetzt angeordnet sind, wobei eine optimale Anordnung des Versatzes unter einem Winkel von etwa 45° erfolgt. Denkbar ist aber auch ein Versatz unter einem anderen Winkel.

Die Kanäle 11 bis 18 sind alle getrennt voneinander und schräg angestellt und weisen jeweils eine Einlaßöffnung 9 zum Ringraum 5 und jeweils eine Auslaßöffnung 10 in den oberen Ringraum 6 auf.

## Patentansprüche

1. Kühleinrichtung für einen Flammring (3) bzw. für den Kopf (2a) einer Laufbuchse (2) einer Hubkolben-Diesel-Brennkraftmaschine, die einen den Flammring (3) bzw. den Kopf (2a) der Laufbuchse (2) umgebenden Kühlwasserring (4) sowie direkt im Flammring (3) bzw. im Kopf (2a) der Laufbuchse (2) angeordnete und voneinander getrennte Kanäle (11 bis 18) mit Wasserauslaß- und Wassereinlaßöffnungen (9,10) aufweist, dadurch gekennzeichnet, daß die Kanäle (11 bis 18) jeweils einen tangentialen Verlauf zur Innenbohrung (20) des Flammrings (3) bzw. des Kopfes (2a) der Laufbuchse (2) aufweisen und daß zwischen dem Kühlwasserring (4) und dem Flammring (3) bzw. dem Kopf (2a) der Laufbuchse (2) ein enger, übereinanderliegende Kühlwasser-Ringkanäle (5,6) miteinander verbindener Ringspalt (7) vorgesehen ist und daß die Kanäle (11 bis 18) jeweils in verschiedenen Schrägebenen angeordnet sind, wobei die Wassereinlaßöffnungen (9) in den unteren Kühlwasser-Ringkanal (5) und die Wasserauslaßöffnungen (10) in den oberen Kühlwasser-Ringkanal (6) münden.

2. Kühleinrichtung nach Anspruch 1 , **dadurch** **gekennzeichnet**, **daß** mindestens acht Kanäle (11 bis 18) die Innenbohrung (21, 20) tangierend angeordnet sind, wobei jeweils vier Kanäle (11 bis 14) - in einer Draufsicht gesehen - eine quadratische Formation bilden und die weiteren vier Kanäle (15 bis 18) um einen Winkel versetzt zu diesen ersteren Kanälen, ebenfalls eine quadratische Form darstellend, angeordnet sind.

3. Kühleinrichtung nach Anspruch 1 oder 2, **dadurch** **gekennzeichnet, daß** der Flammring (3) bzw. der Kopf (2a) der Laufbuchse (2) mehrere, die beiden übereinanderliegenden Kühlwasser-Ringräume (5, 6) verbindene zusätzliche Kanäle (8) aufweist die benachbart des engen Spaltes (7) vorgesehen sind und jeweils eine Auslaßöffnung (10) und eine Einlaßöffnung (9) aufweisen.

## Claims

1. Cooling arrangement for a flame ring (3) or for the head (2a) of a liner (2) in a reciprocating piston-type diesel internal combustion engine, the said arrangement having a cooling water ring (4) surrounding the flame ring (3) or the head (2a) of the liner (2), and also ducts (11 to 18) which are disposed directly in the flame ring (3) or in the head (2a) of the liner (2), are separate from one another and have water outlet and water inlet apertures (9, 10), **characterised in that** the ducts (11 to 18) each have a tangential path in relation to the internal bore (20) of the flame ring (3) or of the head (2a) of the liner (2), and that a narrow annular gap (7), which connects annular cooling water ducts (5, 6) located above one another to each other, is provided between the cooling water ring (4) and the flame ring (3) or the head (2a) of the liner (2), and that the ducts (11 to 18) are disposed in different oblique planes in each case, while the water inlet apertures (9) open into the lower annular cooling water duct (5) and the water outlet apertures (10) open into the upper annular cooling water duct (6).

2. Cooling arrangement according to claim 1, **characterised in** **that** at least eight ducts (11 to 18) are disposed tangent to the internal bore (21, 20), with four ducts in each case (11 to 14) forming a square formation - viewed in plan view - and the other four ducts (15 to 18) being so disposed as to be offset at an angle in relation to the said first ducts and to likewise represent a square shape.

3. Cooling arrangement according to claim 1 or 2, **characterised in** that the flame ring (3) or the head (2a) of the liner (2) has a number of additional ducts (8) which connect the two annular cooling water spaces (5, 6) located above one another, are provided adjacent to the narrow gap (7) and have an outlet aperture (10) and an inlet aperture (9) in each case.

## Revendications

1. Dispositif de refroidissement de l'anneau de feu (3), ou de la tête (2a) de la chemise d'un cylindre (2), d'un moteur à combustion à pistons Diesel, dans lequel un anneau d'eau de refroidissement entoure l'anneau de feu, ou bien la tête (2a) de la chemise d'un cylindre (2), et dans lequel est prévu directement dans l'anneau de feu des canaux séparés (11 à 18) l'un de l'autre avec des ouvertures d'évacuation et d'arrivée d'eau (9,10) caractérisé en ce que les canaux (11 à 18) présentent chaque fois un parcours tangentiel au diamètre interne de l'alésage de l'anneau de feu (4), ou éventuellement la tête (2a) de la chemise d'un cylindre (2), et que entre l'anneau d'eau de refroidissement (4) et l'anneau de feu (3), ou la tête (2a) de la chemise du cylindre (2), est prévu un passage annulaire (7) plus étroit relié aux canaux annulaires d'eau de refroidissement (5, 6) superposés et que les canaux (11 à 18) sont agencés dans des plans obliques différents, de sorte que les ouvertures d'entrée d'eau (9) aboutissent dans le canal annulaire d'eau de refroidissement inférieur (5) et les ouvertures d'évacuation d'eau (10) aboutisssent dans le canal annulaire d'eau de refroidissement (6).

2. Dispositif de refroidissement selon la revendication 1 caractérisé en ce qu'il y a au moins 8 canaux (11 à 18) disposés de manière tangentielle à l'alésage interne, de sorte que quatre canaux (11 à 14) - vu en plan - forment une figure quadratique et les 4 autres canaux (15 à 18) forment également une figure quadratique décalé d'un certain angle par rapport à ces premiers canaux.

3. Dispositif de refroidissement selon les revendications 1 et 2, caractérisé en ce que l'anneau de feu (3), ou la tête (2a) de la chemise d'un cylindre (2) présente en outre des canaux supplémentaires (8) reliant les deux espaces annulaires d'eau de refroidissement (5, 6) qui sont prévus voisins du passage étroit (7) et chaque fois présentent une ouverture de sortie (10) et une ouverture d'entrée (9).
